# EUROPÄISCHE PATENTSCHRIFT

(11) **EP 2 278 592 B1**
(45) Veröffentlichungstag und Bekanntmachung des Hinweises auf die Patenterteilung: **18.12.2013**
(21) Anmeldenummer: 10007295.8
(22) Anmeldetag: 15.07.2010
(51) Int. Cl.: G21F 9/00

(54) **Vorrichtung zur Dekontamination von aussenseitig an einem Fahrzeug angeordneten Einrichtungen**
Device for decontaminating devices which is fixed to a vehicle from the outside
Dispositif de décontamination de dispositifs étant agencés sur la paroi extérieure d'un véhicule

(30) Priorität: 20.07.2009 DE 102009034122
(43) Veröffentlichungstag der Anmeldung: 26.01.2011
(73) Patentinhaber: Rheinmetall Landsysteme GmbH, 29345 Unterlüß (DE)
(72) Erfinder: Gerlach, Klaus-Peter, 34302 Guxhagen (DE); Schmidt, Dieter, 34277 Fuldabrück (DE)
(74) Vertreter: Dietrich, Barbara

(56) Entgegenhaltungen:
- EP-A2- 0 135 978
- DE-A1- 3 940 543
- US-A- 4 865 061
- US-A- 5 178 823

## Beschreibung

Die Erfindung betrifft eine Vorrichtung zur Dekontamination von außenseitig an einem Fahrzeug anordbaren Einrichtungen, insbesondere von außenseitig an dem Fahrzeug anordbaren Werkzeugen.

Bekannt sind Spürfahrzeuge für das Aufspüren von nuklear, biologisch und / oder chemisch kontaminierter Luft oder Boden. Diese Spezialfahrzeuge werden von speziell ausgebildeten Personen bedient. Ein mit dem Namen "Fuchs" bekannter Spürpanzer ist der Internetseite http://www.tpz-fuchs.de/tpz-abc.html entnehmbar. Die gesammelten Messproben (Luftsammler) der kontaminierten Luft werden mittels eines Bedienerarmes mit Handschuhschlauch einem Messgerät zugeführt.

Eine Sondenhalterung für ein derartiges ABC-Fahrzeug bzw. Objekt beschreibt die nicht vor veröffentlichte DE 10 2009 010 082 A. Eine fernsteuerbare Spürradabwurf- und -wechselvorrichtung sowie deren Verwendung an einem ABC-Fahrzeug ist der gleichfalls nicht vor veröffentlichten DE 10 2009 010 083 A entnehmbar.

Mit der US 4,865,061 A wird eine Vorrichtung zur Dekontaminierung von Einrichtungen mittels eines Hochdruckreinigers offenbart. Diese separate Vorrichtung umfasst unter anderem eine Pumpe, Dekontaminationsmittel und Behälter.

Die DE 39 40 543 A betrifft ebenfalls einen Hochdruckreiniger, bestehend aus Pumpe und Antriebsmotor, der mit einem Schlauchwagen kombiniert ist.

Bei Fahrzeugen, insbesondere bei gepanzerten Aufklärungsfahrzeugen, die mit diversen Einrichtungen, wie Manipulatoren, an denen Werkzeuge befestigt sind, im Freien arbeiten, besteht die Gefahr, dass die Werkzeuge beispielsweise bei Probenentnahmen des Erdbodens etwa durch radioaktive, biologische und/oder chemische Kampfstoffe kontaminiert werden. Da ein sofortiges Auswechseln der Werkzeuge in der Regel nicht möglich ist, müssen sie noch während des Einsatzfalles dekontaminiert werden, um sie für weitere Probenentnahmen verwenden zu können.

Der Erfindung liegt daher die Aufgabe zugrunde, eine Vorrichtung der eingangs erwähnten Art zu offenbaren, mittels der auf einfache Welse an einem Fahrzeug außenseitig angeordnete Einrichtungen - auch im Einsatzfalle des Fahrzeuges - dekontaminiert werden können.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im Wesentlichen auf dem Gedanken, zur Dekontamination der außenseitig an einem Fahrzeug angeordneten Einrichtungen eine Impulsrelnlgungsanlage zu verwenden, die einen vorzugsweise Innerhalb des Fahrzeuges mit einem Dekontaminationsmittel befüllbaren Flossigkehsbehälter sowie eine mit dem Flüssigkeitabehälter verbundene und mittels einer Steuereinrichtung steuerbare Druckpumpe umfasst. Dabei ist die Druckpumpe ausgangsseitig über eine Leitung mit mindestens einer Ventilanordnung verbunden. Diese Ventilanordnung umfasst ein bei einem vorgebbaren Druck sich automatisch öffnendes Druckventil und mindestens einen mit dem Druckventil verbundenen Düsenkörper, der bei Erreichen des Öffnungsdruckes des Druckventils Dekontaminationsmittel impulsartig in Richtung auf die zu dekontaminierende Einrichtung versprüht.

Die erfindungsgemäße Vorrichtung weist den Vortell auf, dass das Dekontaminationsmittel bei Verwendung eines entsprechend hohen Druckes fein verstäubt auf die zu dekontaminierende Einrichtung aufgetragen werden kann, sodass das Dekontaminationsmittel an alle Stellen der Einrichtung gelangt.

Der Sprühvorgang kann aus mehreren impulsen von einstellbarer Dauer sowle in wählbaren Intervallen erfolgen, wobei dieser Vorgang manuell oder programmgesteuert mit Hilfe der Steuereinrichtung durchgeführt wird.

Bei einer vorteilhaften Ausführungsform der Erfindung ist die Ventllanordnung auf der Außenseite des Fahrzeuges befestigt, und die zu dekontaminierende Einrichtung ist derart beweglich an dem Fahrzeug angeordnet, dass sie zur Dekontaminierung In den Sprühbereich des Düsenkörpers der Ventilanordnung bewegbar und in dieser Position fixierbar ist. Vorzugsweise kann die Ventilanordnung ein verschließbares Gehäuse umfassen, innerhalb dessen sich das Druckventil befindet, wobei der Düsenkörper über einen axial verschiebbaren Düsenträger mit dem Druckventil verbunden ist, derart, dass der Düsenkörper von einer Ruheposition, bei der er sich innerhalb des zunächst vorderseitlg verschlossenen Gehäuses befindet, in eine Arbeitsposition, bei welcher er außenseitig aus dem Gehäuse herausragt, betätigbar ist.

Die Verschiebung des Düsenkörpers von seiner Ruheposition in seine Arbeitsposition kann beispielsweise automatisch während des Druckaufbaues an dem Druckventil erfolgen.

Zur Überwachung des Dekontaminierungsvorganges kann an der Außenseite des Fahrzeuges eine Kamera oder ein Sichtblock angeordnet sein.

Weitere Einzelheiten und Vorteile der Erfindung ergeben sich aus dem folgenden, anhand einer Figur erläuterten Ausführungsbeispiel.

In der Figur ist eine mit 1 bezeichnete heckseitige Wand eines gepanzerten Fahrzeuges zur Kampfstoffdetektion dargestellt, wobei das Fahrzeug über einen nur schematisch angedeuteten Manipulator 2 zur Entnahme von Bodenproben verfügt. Zur Dekontamination des Greifers 3 des Manipulators 2 kann dieser nach der jeweiligen Entnahme einer Bodenprobe mittels einer erfindungsgemäßen Vorrichtung 4 dekontaminiert werden.

Die Vorrichtung 4 umfasst einen vorzugsweise Im Innenraum 5 des Fahrzeuges mit einem Dekontaminationsmittel 6 befüllten Flüssigkeitsbehältar 7 sowie eine mit dem Flüssigkeitsbehälter 7 verbundene und mittels einer Steuereinrichtung 8 steuerbare Druckpumpe 9. Diese ist ausgangsseitig über eine Leitung 10 mit einer außenseitig an der Wand 1 vorgesehenen Ventilanordnung 11 verbunden. Alternativ kann der Behälter 7 auch außen am Fahrzeug angebracht sein, wobei eine Möglichkeit vorzusehen ist, die eine Bedienung der Vorrichtung aus dem Fahrzeug heraus gewährleistet.

Die Ventilanordnung 11 besteht im Wesentlichen aus einem mit der Wand 1 des Fahrzeuges befestigtes Gehäuse 12, innerhalb dessen sich ein Druckventil 13 befindet. Dieses Druckventil 13 ist über einen axial verschiebbaren Düsenträger 14 mit einem Düsenkörper 15 verbunden, sodass der Düsenkörper 15 von einer Ruheposition, bei der er sich innerhalb des vorderseitig verschließbaren Gehäuses 12 befindet, in eine in der Figur dargestellte Arbeitsposition, bei welcher er außenseltlg aus dem Gehäuse 12 herausragt, betätigbar ist.

Zur Überwachung des Dekontaminierungsvorganges ist an der Außenseite der Wand 1 des Fahrzeuges eine Kamera 16 angeordnet.

Soll nun nach Entnahme einer Bodenprobe eine Dekontamination des Greifers 3 des Manipulators 2 erfolgen, so wird zunächst der Greifer 3 in den Sprühbereich 17 des Düsenkörpers 15 der Ventilanordnung 11 geschwenkt und in dieser Position fixiert.

Anschließend aktiviert die Steuerelnrichtung 8 die Druckpumpe 9, sodass das Dekontaminationsmittet 6 durch die Leitung 10 zu dem Druckventil 13 gelangt, welches zunächst noch geschlossen bleibt. Der Druckaufbau an dem Druckventil 13 bewirkt eine Verschiebung des Düsenträgers 14 (beispielsweise durch einen in dem Druckventil 13 angeordneten Kolben) und damit auch eine Verschiebung des Düsenkörpers 15 von seiner Ruheposition in seine in der Figur dargestellte Arbeitsposition.

Sobald sich der Düsenkörper 15 in seiner Arbeitsposition befindet und ein vorgegebener Druck erreicht ist, öffnet sich das Druckventil 13 und das Dekontaminationsmittel wird impulsartig in Richtung auf den zu dekontaminierenden Greifer 3 versprüht.

Die Erfindung ist selbstverständlich nicht auf das dargestellte Ausführungsbeispiel beschränkt. So können mit der Druckpumpe beispielsweise auch mehrere Ventilanordnungen verbunden sein oder die jeweilige Ventilanordnung kann mehrere Düsenkörper umfassen.

Außerdem kann die Ventilanordnung statt an der Außenseite der Wand 1 des Fahrzeuges auch an dem Manipulatoram befestigt sein, sodass zur Dekontamination des Greifers oder eines anderen Werkzeuges der Manipulator nicht zwingend eine vorgegebene feste Position einnehmen muss.

### Bezugszeichenliste

- 1: Wand, Außenwand
- 2: Manipulator
- 3: Einrichtung, Greifer
- 4: Vorrichtung
- 5: Innenraum
- 6: Dekontaminattonsmittel
- 7: Flüssigkeitsbehälter
- 8: Steuereinrichtung
- 9: Druckpumpe
- 10: Leistung
- 11: Ventilanordnung
- 12: Gehäuse
- 13: Druckventil
- 14: Düsenträger
- 15: Düsenkörper
- 16: Kamera
- 17: Sprühbereich

## Patentansprüche

1. Vorrichtung (4) zur Dekontamination von außenseitig an einem Fahrzeug angeordneten Einrichtungen (3) mit den Merkmalen:
a) die Vorrichtung (4) umfasst einen mit einem Dekontaminationsmittel befüllbaren Flüssigkeitsbehälter (7) sowie eine mit dem Flüssigkeitsbehälter (7) verbundene und mittels einer Steuereinrichtung (8) steuerbare Druckpumpe (9);
b) die Druckpumpe (9) ist ausgangsseitig über eine Leitung (10) mit mindestens einer Ventilanordnung (11) verbunden;
c) die Ventilanordnung (11) ist an der Außenseite des Fahrzeuges befestigbar,
d) die Ventilanordnung (11) umfasst ein bei einem vorgebbaren Druck sich automatisch öffnendes Druckventil (13) und mindestens einen mit dem Druckventil (13) verbundenen Düsenkörper (15), der bei Erreichen des Öffnungsdruckes des Druckventils (13) Dekontaminationsmittel (6) impulsartig in Richtung auf die zu dekontaminierende Einrichtung (3) versprüht.

2. Vorrichtung nach Anspruch 1, **dadurch gekennzeichnet, dass** die zu dekontaminierende Einrichtung (3) beweglich an dem Fahrzeug angeordenbar ist, derart, dass sie zur Dekontaminierung in den Sprühbereich (17) des Düsenkörpers (15) der Ventilanordnung (11) bewegbar und in dieser Position fixierbar ist.

3. Vorrichtung nach Anspruch 2, **dadurch gekennzeichnet, dass** die Ventilanordnung (11) ein Gehäuse (12) umfasst, innerhalb dessen sich das Druckventil (13) befindet, und dass der Düsenkörper (15) über einen axial verschiebbaren Düsenträger (14) mit dem Druckventil (13) verbunden ist, derart, dass der Düsenkörper (15) von einer Ruheposition, bei der er sich innerhalb des vorderseitig verschließbaren Gehäuses (12) befindet, in eine Arbeitsposition, bei welcher er außenseitig aus dem Gehäuse (12) herausragt, betätigbar ist.

4. Vorrichtung nach Anspruch 3, **dadurch gekennzeichnet, dass** das Druckventil (13) und der Düsenträger (14) derart miteinander in Wirkverbindung stehen, dass die Verschiebung des Düsenkörpers (15) von seiner Ruheposition in seine Arbeitsposition automatisch während des Druckaufbaues an dem Druckventil (13) erfolgt.

5. Vorrichtung nach einem der Ansprüche 1 bis 4, **dadurch gekennzeichnet, dass** im Gebrauch der Vorrichtung zur Überwachung des Dekontaminierungsvorganges an der Außenseite des Fahrzeuges eine Kamera (16) angeordnet ist.

6. Vorrichtung nach einem der Ansprüche 1 bis 5, **dadurch gekennzeichnet, dass** der Flüssigkeitsbehälter (7) sowie die Druckpumpe (9) im Innenraum (5) des Fahrzeuges anbringbar sind.

7. Vorrichtung nach einem der Ansprüche 1 bis 5, **dadurch gekennzeichnet, dass** die Vorrichtung (4) außen am Fahrzeug anbringbar ist.

8. Vorrichtung nach einem der Ansprüche 1 bis 7, **dadurch gekennzeichnet, dass** die Ventilanordnung (11) an einem Manipulatorarm (2) befestigt ist.

9. Vorrichtung nach einem der Ansprüche 1 bis 8, **dadurch gekennzeichnet, dass** mehrere Ventilanordnungen (11) mit der Druckpumpe (9) verbunden sind.

10. Vorrichtung nach einem der Ansprüche 1 bis 9, **dadurch gekennzeichnet, dass** die jeweilige Ventilanordnung (11) mehrere Düsenkörper (15) umfassen kann.

## Claims

1. Apparatus (4) for decontaminating devices (3) which are arranged on the outer side of a vehicle, having the following features:
a) the apparatus (4) comprises a liquid container (7) which can be filled with a decontaminating agent and a pressure pump (9) which is connected to the liquid container (7) and can be controlled by means of a control device (8);
b) the pressure pump (9) is connected on the outlet side via a line (10) to at least one valve arrangement (11);
c) the valve arrangement (11) can be fastened to the outer side of the vehicle,
d) the valve arrangement (11) comprises a pressure valve (13), which opens automatically at a predefinable pressure, and at least one nozzle body (15) which is connected to the pressure valve (13) and, when the opening pressure of the pressure valve (13) is reached, sprays decontaminating agent (6) in a pulsed manner in the direction of the device (3) to be decontaminated.

2. Apparatus according to Claim 1, **characterized in that** the device (3) to be decontaminated can be arranged movably on the vehicle in such a way that, for decontamination, it can be moved into the spraying region (17) of the nozzle body (15) of the valve arrangement (11) and can be fixed in this position.

3. Apparatus according to Claim 2, **characterized in that** the valve arrangement (11) comprises a housing (12), inside which the pressure valve (13) is situated, and **in that** the nozzle body (15) is connected via an axially displaceable nozzle support (14) to the pressure valve (13) in such a way that the nozzle body (15) can be actuated from a rest position, in which it is situated inside the housing (12) which can be closed on the front side, into a working position, in which it protrudes out of the housing (12) on the outer side.

4. Apparatus according to Claim 3, **characterized in that** the pressure valve (13) and the nozzle support (14) are operatively connected to one another in such a way that the displacement of the nozzle body (15) from its rest position into its working position takes place automatically during the pressure build-up at the pressure valve (13).

5. Apparatus according to one of Claims 1 to 4, **characterized in that**, during use of the apparatus, a camera (16) is arranged on the outer side of the vehicle for monitoring the decontaminating operation.

6. Apparatus according to one of Claims 1 to 5, **characterized in that** the liquid container (7) and the pressure pump (9) can be attached in the interior space (5) of the vehicle.

7. Apparatus according to one of Claims 1 to 5, **characterized in that** the apparatus (4) can be attached to the outside of the vehicle.

8. Apparatus according to one of Claims 1 to 7, **characterized in that** the valve arrangement (11) is fastened to a manipulator arm (2).

9. Apparatus according to one of Claims 1 to 8, **characterized in that** a plurality of valve arrangements (11) are connected to the pressure pump (9).

10. Apparatus according to one of Claims 1 to 9, **characterized in that** the respective valve arrangement (11) can comprise a plurality of nozzle bodies (15).

## Revendications

1. Dispositif (4) de décontamination d'agencements (3) disposés sur le côté extérieur d'un véhicule, comprenant les caractéristiques suivantes :
a) le dispositif (4) comprend un récipient de liquide (7) pouvant être rempli avec un agent de décontamination et une pompe de pression (9) connectée au récipient de liquide (7) et pouvant être commandée au moyen d'un dispositif de commande (8) ;
b) la pompe de pression (9) est connectée du côté de la sortie par le biais d'une conduite (10) à au moins un système de soupape (11) ;
c) le système de soupape (11) peut être fixé au côté extérieur du véhicule,
d) le système de soupape (11) comprend une soupape de pression (13) s'ouvrant automatiquement pour une pression prédéfinissable et au moins un corps de buse (15) connecté à la soupape de pression (13), lequel, à l'obtention de la pression d'ouverture de la soupape de pression (13), pulvérise de l'agent de décontamination (6) par impulsions dans la direction de l'agencement (3) à décontaminer.

2. Dispositif selon la revendication 1, **caractérisé en ce que** l'agencement (3) à décontaminer peut être disposé de manière mobile sur le véhicule, de telle sorte qu'il puisse être déplacé en vue de sa décontamination dans la région de pulvérisation (17) du corps de buse (15) du système de soupape (11) et qu'il puisse être fixé dans cette position.

3. Dispositif selon la revendication 2, **caractérisé en ce que** le système de soupape (11) comprend un boîtier (12) à l'intérieur duquel se trouve la soupape de pression (13), et **en ce que** le corps de buse (15) est connecté à la soupape de pression (13) par le biais d'un support de buse déplaçable axialement (14), de telle sorte que le corps de buse (15) puisse être actionné depuis une position de repos dans laquelle il se trouve à l'intérieur du boîtier (12) pouvant être fermé du côté avant dans une position de travail dans laquelle il fait saillie hors du boîtier (12) du côté extérieur.

4. Dispositif selon la revendication 3, **caractérisé en ce que** la soupape de pression (13) et le support de buse (14) sont en liaison fonctionnelle l'un avec l'autre de telle sorte que le déplacement du corps de buse (15) de sa position de repos dans sa position de travail s'effectue automatiquement pendant l'augmentation de la pression au niveau de la soupape de pression (13).

5. Dispositif selon l'une quelconque des revendications 1 à 4, **caractérisé en ce que** pendant l'utilisation du dispositif, pour surveiller l'opération de décontamination, une caméra (16) est disposée sur le côté extérieur du véhicule.

6. Dispositif selon l'une quelconque des revendications 1 à 5, **caractérisé en ce que** le récipient de liquide (7) ainsi que la pompe de pression (9) peuvent être montés dans l'espace intérieur (5) du véhicule.

7. Dispositif selon l'une quelconque des revendications 1 à 5, **caractérisé en ce que** le dispositif (4) peut être monté à l'extérieur sur le véhicule.

8. Dispositif selon l'une quelconque des revendications 1 à 7, **caractérisé en ce que** le système de soupape (11) est fixé sur un bras de manipulateur (2).

9. Dispositif selon l'une quelconque des revendications 1 à 8, **caractérisé en ce que** plusieurs systèmes de soupape (11) sont connectés à la pompe de pression (9).

10. Dispositif selon l'une quelconque des revendications 1 à 9, **caractérisé en ce que** chaque système de soupape (11) peut comprendre plusieurs corps de buse (15).
